# EUROPÄISCHE PATENTSCHRIFT

(11) **EP 0 882 649 B1**
(45) Veröffentlichungstag und Bekanntmachung des Hinweises auf die Patenterteilung: **24.05.2000**
(21) Anmeldenummer: 98202363.2
(22) Anmeldetag: 16.04.1997
(51) Int. Cl.: B65B 7/28, B21D 51/34, B65D 8/20

(54) **Verfahren zum Verbinden eines Unterteils eines Verpackungsbehälters mit einem Verschlusselement**
Method of connecting a packaging container body with a cover member
Procédé d'assemblage d'un corps de récipient et d'un couvercle

(30) Priorität: 08.05.1996 DE 19618310
(43) Veröffentlichungstag der Anmeldung: 09.12.1998
(62) Teilanmeldung aus: 97106215.3
(73) Patentinhaber: BMW-VOGEL AG, 4147 Aesch (CH)
(72) Erfinder: Maerky, Robert, 68480 Winkel (FR); Willig, Marc, 68130 Wittersdorf (FR); Rehm, Johannes, 79189 Bad Krozingen (DE)
(74) Vertreter: Kosel, Peter, Dipl.-Ing.

(56) Entgegenhaltungen:
- CH-A- 391 570
- CH-A- 642 316
- DE-A- 3 341 962

## Beschreibung

Die Erfindung betrifft Verfahren nach dem Oberbegriff des Anspruchs 1.

Bei einem bekannten Verfahren (CH-Patentschrift 642 316 A5 der Anmelderin) ergibt sich grundsätzlich ein sehr sicherer Verschluß des Verpackungsbehälters. Es wird ein Sicherungsring verwendet. Der bekannte Verpackungsbehälter ist jedoch noch nicht zur Verwendung für den Gefahrgutbereich gemäß UN geeignet. Dies gilt insbesondere für dünnflüssige Gefahrgüter.

Aus der DE 36 24 769 A1 ist es an sich bekannt, einen im Querschnitt im wesentlichen rechteckigen, schalenförmigen Behälter mit einem sich nach außen erstreckenden Umfangsflansch durch einen blattförmigen, ebenen Deckel zuschnitt aus einer Metallfolie zu verschließen. Dies geschieht mit einem in mehrere bewegliche Sektionen unterteilten Bördelrahmen. Mit den Sektionen wird der Rand des Deckelzuschnitts um den Umfangsflansch gebördelt. Dabei liegt ein Werkzeugoberteil auf dem Deckelabschnitt auf. Jede Sektion ist mit einem Gelenkviereck an einem stationären Halteteil angelenkt. Eine untere, hakenartige Bördelkante jeder Sektion wird bei einer axialen Verschließbewegung des Werkzeugs im Bogen von außen nach innen geführt und vollendet dabei die Randbördelung.

Aus der CH 391 570 A ist ein Verfahren nach dem Oberbegriff des Anspruchs 1 bekannt, wobei die oberen Randbereiche einer Öffnung im Deckel einer Stahltrommel einerseits und eines Verschließorgans andererseits ohne Verwendung eines Sicherungsrings dicht miteinander verbunden werden sollen. Dazu verlaufen diese Randbereiche ineinandergehakt zunächst achsparallel (Fig. 4). Die Randbereiche werden sodann durch radial antreibbare Backensegmente oberhalb und unterhalb einer axial mittleren, nicht zu expandierenden Ringzone unter einem Winkel nach außen expandiert (Fig. 5). Wenn das Verschließorgan einmal geöffnet ist, kann die Öffnung damit nicht wieder verschlossen werden.

Aus der US 4 820 100 A ist es an sich bekannt, einen kreiszylindrischen Rumpf durch eine Verschließeinheit einer Verschließmaschine (Fig. 1) mit einem Boden über einen Doppelfalz lose zu verschließen. Der Boden wird mit einer ersten Innenanrollung angeliefert und in eine Formausnehmung eines glockenförmigen Formwerkzeugs eingebracht. Sodann werden Formsegmente in der Formausnehmung radial nach außen bis in eine Betriebsendstellung gegenüber der ersten Innenanrollung bewegt (Fig. 4). Danach wird der Rumpf axial über den Boden gepreßt und durch das stationäre Formwerkzeug mit einer sich in die erste Innenanrollung des Bodens lose einrollenden zweiten Innenanrollung versehen (Fig. 5). Schließlich werden die Formsegmente radial nach innen zurückbewegt, damit die Dose aus der Maschine entnommen werden kann (Fig. 6). Der lose Doppelfalz wird erst in einer der Maschine nachgeschalteten Station (Fig.7) mit einem Rollenpaar dichtgepreßt.

Aus der GB-Patentschrift 357 558 ist es an sich bekannt, die Ränder einer Behälteröffnung und eines in die Behälteröffnung eingesetzten, tassenförmigen Deckels durch gemeinsame Expansion formschlüssig miteinander zu verbinden. Radial außerhalb der Ränder befindet sich ein längsgeteilter, aus Sektoren zusammengesetzter Gegenhaltering mit radial innen eingeformten Umfangsrillen. Innerhalb der Ränder ist ein Gummiring angeordnet. Der Gummiring sitzt auf einer Stange, die unterhalb des Gummirings einen Teller trägt. Auf der Oberseite des Gummirings liegt ein Drückring, der mit einer oberen Buchse auf der Stange geführt ist. Eine axiale Annäherung des Tellers und des Drückrings hat zur Folge, daß der Gummiring radial nach außen expandiert und dabei die Ränder in die Rillen des Gegenhalterings preßt. Wenn die Verbindung dicht werden soll, wird zwischen die Ränder Wachs eingebracht.

Der Erfindung liegt die Aufgabe zugrunde, die Verschlußsicherheit der Verpackungsbehälter so zu erhöhen, daß diese auch die Baumusterprüfung mit UN-Zulassungskennzeichnung bestehen.

Diese Aufgabe ist durch die Merkmale des Anspruchs 1 gelöst. Auf diese Weise kann die formschlüssige Verriegelung in besonders einfacher Weise hergestellt werden. Die Dichtwirkung ist verbessert, und das Abhebeln des Verschlußelements vom Unterteil mit einem geeigneten Werkzeug wird erleichtert.

Die Merkmale des Anspruchs 2 machen ebenfalls in der Regel einen zusätzlichen Sicherungsring überflüssig. Je nach der Größe des negativen Winkels ist die Verbindung z.B. bei einem Winkel von 0,5 bis 1° lösbar oder bei einem Winkel von mehr als 2° unlösbar. Dieser Gegenstand kann z.B. bei Deckeln für Kannen und Spundfässer mit durch einen Stopfen oder Verschluß verschließbarer Entnahmeöffnung Anwendung finden. Desgleichen eignet sich der Gegenstand für die Verbindung eines Deckelrings oder eines Trichters mit Verschraubung mit dem Unterteil.

Der Gegenhalter gemäß Anspruch 3 führt zu einer besonders formgenauen Ausbildung. Der Gegenhalter ist zumindest während des Expandierens stationär angeordnet.

Die Merkmale des Anspruchs 4 erleichtern und verbessern die Formung im Randbereich.

Gemäß Anspruch 5 wird die formschlüssige Verriegelung durch einen Bajonettverschluß erreicht. Durch Drehung und anschließende Axialbewegung des Verschlußelements ist das Verschlußelement von dem Unterteil lösbar und in der umgekehrten Weise wieder verschließbar. Bei Bedarf kann der äußere Rand des Verschlußelements profiliert sein, um den Drehvorgang zum Öffnen und Wiederverschließen des Verschlußelements zu erleichtern.

Gemäß Anspruch 6 erhält man eine erhebliche zusätzliche Versteifung des Verschlußbereichs. Außerdem kann sich der freie Rand des zweiten Randbereichs des Verschlußelements während des Expandierens besonders zwängungsfrei ausformen.

Gemäß Anspruch 7 ergibt sich in der Außenanrollung ein erheblicher Stützeffekt mit entsprechender Formstabilität unter Last.

Dieser Stützeffekt wird gemäß Anspruch 8 besonders dann erzielt, wenn Belastungen vorzugsweise von der radial äußeren Seite zu erwarten sind.

Die Merkmale jedes der Ansprüche 9 und 10 führen zu einer erheblichen zusätzlichen Versteifung des Verschlußbereichs und wirken unzulässigen Verformungen des Verschlußbereichs im Test- oder Betriebsfall entgegen.

Diese und weitere Merkmale und Vorteile der Erfindung werden nachfolgend anhand der in den Zeichnungen dargestellten Ausführungsbeispiele näher erläutert. Es zeigt:
Fig. 1 einen Längsschnitt durch den Verschlußbereich einer Ausführungsform in noch nicht verschlossenem Zustand,
Fig. 2 die zugehörigen Verschließwerkzeuge in ihrer den Verschlußbereich gemäß Fig. 1 fertigstellenden Endstellung,
Fig. 3 den gemäß Fig. 2 hergestellten Verschlußbereich ohne Verschließwerkzeuge,
Fig. 4 die Schnittansicht entsprechend Linie IV-IV in Fig. 3 durch eine andere Ausführungsform,
Fig. 5 die Schnittansicht nach Linie V-V in Fig. 6 durch eine weitere Ausführungsform,
Fig. 6 die Schnittansicht nach Linie VI-VI in Fig. 5,
Fig. 7 die Schnittansicht nach Linie VII-VII in Fig. 6,
Fig. 8 einen Längsschnitt durch eine weitere Ausführungsform eines Verschlußbereichs,
Fig. 9 den Verschlußbereich gemäß Fig. 8 mit zugehörigen Verschließwerkzeugen in der aktiven Endstellung und
Fig. 10 den gemäß Fig. 9 fertiggestellten Verschlußbereich im Längsschnitt.

Fig. 1 zeigt einen Teil eines Verpackungsbehälters 1 mit einem Unterteil 2, dessen obere Öffnung 3 durch ein Verschlußelement 4 dicht verschlossen werden soll. Das Unterteil 2 und das Verschlußelement 4 bestehen aus Weißblech von z.B. 0,31 mm Dicke.

Ein erster Randbereich 5 des Unterteils 2 soll mit einem zweiten Randbereich 6 des Verschlußelements 4 dicht verbunden werden. Im Ausgangszustand besteht zwischen einer ersten Wand 7 des ersten Randbereichs 5 und einer zweiten Wand 8 des zweiten Randbereichs 6 ein Winkel 9 von z.B. 3 bis 5°. Der Winkel 9 erleichtert einerseits das Einsetzen des Verschlußelements 4 in die Öffnung 3, wie in Fig. 1 dargestellt, und ermöglicht andererseits das Ineinanderstapeln der Verschlußelemente 4 während Lagerung und Transport.

Ein erster freier Endbereich 10 des ersten Randbereichs 5 ist als eine Außenanrollung ausgebildet. Ein freies Ende 11 der Außenanrollung liegt einem radial äußeren Abschnitt 12 der Außenanrollung gegenüber.

An die zweite Wand 8 schließt sich oben ein zweiter freier Endbereich 13 des zweiten Randbereichs 6 an. Der zweite freie Endbereich 13 endet in einer Anrollung 14 und trägt eine Ringdichtung 15, die mit dem ersten freien Endbereich 10 abdichtend zusammenwirkt.

Das Verschlußelement 4 wird entweder von Hand oder automatisch so in der Öffnung 3 plaziert, wie dies Fig. 1 zeigt. Sodann wird mit einem ringförmigen Drückwerkzeug 18 (Fig. 2) eine axiale Druckkraft 19 bis zur ausreichenden Dichtkompression der Ringdichtung 15 auf einen oberen Rand des zweiten freien Endbereichs 13 ausgeübt. Dies hat zur Folge, daß die zweite Wand 8 noch etwas tiefer in die Öffnung 3 hineingedrückt wird, als dies in Fig. 1 zu sehen ist. Dabei drückt sich der erste freie Endbereich 10 entsprechend tiefer in die Ringdichtung 15 ein.

Sodann wird mit einer radial inneren Seite 21 des zweiten Randbereichs 6 ein Expandierwerkzeug 22 (Fig. 2) in Berührung gebracht. Dies geschieht dadurch, daß über den Umfang verteilte, im einzelnen nicht gezeichnete Segmente des Expandierwerkzeugs 22 radial nach außen bewegt werden. Dadurch werden der erste 5 und der zweite Randbereich 6 gemeinsam expandiert, bis eine formschlüssige Verriegelung erreicht ist. Während dieses Expandierens wird die axiale Druckkraft 19 aufrechterhalten, so daß sich der zweite freie Endbereich 13 in der in Fig. 2 ersichtlichen Weise zunehmend dem ersten freien Endbereich 10 nähert.

Während der Expansion ist gemäß Fig. 2 und 3 an ein axial äußeres Ende 26 der zweiten Wand 8 eine sich über das äußere Ende 26 hinaus radial nach innen erstreckende Sicke 27 angeformt worden. Die Sicke 27 versteift den zweiten Randbereich 6 und gestattet dem zweiten freien Endbereich 13 eine optimale Formgestaltung innerhalb des Formwerkzeugs (Fig. 2).

Fig. 2 verdeutlicht, wie die einzelnen Segmente des Expandierwerkzeugs 22 mit einer radialen Nut 28 auf einem radialen Führungsring 29 des Drückwerkzeugs 18 geführt sind. So können sich die Segmente des Expandierwerkzeugs 22 in den Richtungen eines Doppelpfeils 30 in radialer Richtung zum Expandieren und wieder zurück in ihre Ruhestellung bewegen. Diese Bewegung erfolgt durch einen mittigen Konus 31, dessen Außenfläche mit einer komplementären Schrägfläche 32 jedes Segments des Expandierwerkzeugs 22 zusammenwirkt. Der Konus 31 wird parallel zur Längsachse 33 (Fig. 15) des Verackungsbehälters 1 in den Richtungen eines Doppelpfeils 34 in im einzelnen nicht dargestellter Weise angetrieben. Die Werkzeuge 18 und 22 sowie der Konus 31 können parallel zur Längsachse 33 in den Richtungen eines Doppelpfeils 35 als Einheit bewegt werden.

In Fig. 2 ist auch eine wirksame axiale Länge 38 des Expandierwerkzeugs 22 eingezeichnet.

In allen Zeichnungsfiguren sind gleiche Teile mit gleichen Bezugszahlen versehen.

Bei dem Ausführungsbeispiel nach den Fig. 1 bis 3 wird kein die freien Endbereiche 10, 13 umgreifender Sicherungsring verwendet. In Fig. 3 ist erkennbar, daß die Anrollung 14 in diesem Fall nicht zur formschlüssigen Verriegelung mit dem ersten freien Endbereich 10 herangezogen wird.

Vielmehr wird gemäß den Fig. 2 und 3 die formschlüssige Verriegelung an der ersten Wand 7 und der zweiten Wand 8 herbeigeführt. Dazu wird durch das Expandierwerkzeug 22 ein Paar komplementärer Umfangssicken 47 und 48 in die erste Wand 7 und die zweite Wand 8 geformt. Bei dieser Formung unterstützt ein radial außerhalb angeordneter, längsgeteilter ringförmiger Gegenhalter 49, der in den Richtungen eines Doppelpfeils 50 bewegbar ist. Der Gegenhalter 49 verharrt während des Expandierens in der in Fig. 2 gezeichneten aktiven Stellung und wird zum Ausformen des verschlossenen Verpackungsbehälters 1 radial nach außen bewegt. Der Gegenhalter weist eine zu der Umfangssicke 47 komplementäre Formkontur 51 auf.

Gemäß Fig. 2 wird ein unterer Teil des zweiten freien Endbereichs 13 durch eine Formkontur 52 des Gegenhalters 49 geformt, während ein Anschlußteil des zweiten freien Endbereichs 13 seine Formgestaltung durch eine Formkontur 53 in dem Drückwerkzeug 18 erhält.

Bei dem Ausführungsbeispiel nach Fig. 4 sind in einer Querebene des Verpackungsbehälters 1 im Abstand voneinander mehrere kurze Paare von Umfangssicken 47, 48 vorgesehen. Diese Sickenpaare 47, 48 können in der gleichen Weise wie das Sickenpaar 47, 48 gemäß den Fig. 1 bis 3 hergestellt werden.

Bei dem Ausführungsbeispiel nach den Fig. 5 bis 7 erfolgt die formschlüssige Verriegelung durch einen Bajonettverschluß zwischen der ersten Wand 7 und der zweiten Wand 8. Dazu wird gemäß den Fig. 5 und 6 bei der Herstellung des Unterteils 2 wenigstens eine nach oben hin offene Bajonettkulisse 54 in die erste Wand 7 eingeformt. Ein senkrechter Ast 55 der Bajonettkulisse 54 wird dabei schmaler als ein waagerechter Ast 56 ausgeführt. Beim späteren Expandieren wird auch der senkrechte Ast 55 so mit expandiert, daß er in dem in Fig. 7 gezeigten Endzustand annähernd gleich weit ist wie der waagerechte Ast 56. Die Formung des zweiten freien Endbereichs 13 kann in der gleichen Weise erfolgen wie in Fig. 2, wobei gegebenenfalls auf den unteren längsgeteilten ringförmigen Gegenhalter 49 in Fig. 2 verzichtet werden kann.

In Fig. 7 trägt das Expandierwerkzeug 22 in radialer Fluchtung mit jeder Bajonettkulisse 54 einen warzenartigen Vorsprung 57. Der Vorsprung 57 prägt beim Expandieren aus der zweiten Wand 8 einen Bajonettvorsprung 58 heraus, der dank der vorherigen radialen Ausrichtung mit der Bajonettkulisse 54 in die Bajonettkulisse 54 eingreift. Der Bajonettvorsprung 58 ist in Fig. 6 gestrichelt angedeutet.

Bei dem Ausführungsbeispiel nach Fig. 8 bis 10 ist der Ausgangszustand gemäß Fig. 8 dem Ausgangszustand gemäß Fig. 1 vergleichbar. Bei Fig. 8 findet jedoch ein Verschlußelement 4 mit einer mittigen Entnahmeöffnung 59 Verwendung. Die Entnahmeöffnung 59 ist durch einen entfernbaren und wieder eindrückbaren Stopfen 60 aus Kunststoff dicht verschlossen.
Es können aber auch alle anderen auf dem Markt erhältlichen Verschlüsse aus Kunststoff oder Metall eingesetzt werden, wie z.B. der in Fig. 10 eingezeichnete Kunststoffverschluß 64.

Gemäß Fig. 9 werden durch das Expandierwerkzeug 22 die ersten Wand 7 und die zweite Wand 8, zumindest über einen Teil ihrer axialen Länge, unter einem negativen Winkel 61 (Fig. 10) zur Längsachse 33 des Verpackungsbehälters 1 geformt, wobei sich der Durchmesser zu einem Innenraum 62 des Verpackungsbehälters 1 vergrößert. Dabei werden gemäß Fig. 9 die Wände 7, 8 unterstützend durch den radial außerhalb angeordneten, längsgeteilten, ringförmigen Gegenhalter 49 mit einer komplementären Formkontur 63 geformt.

## Patentansprüche

1. Verfahren zum dichten Verbinden eines ersten Randbereichs (5) eines Unterteils (2) eines Verpackungsbehälters (1) aus Blech mit einem zweiten Randbereich (6) eines Verschlußelements (4) aus Blech,
wobei der zweite Randbereich (6) eine mit dem ersten Randbereich (5) zusammenwirkende Ringdichtung (15) trägt,
und wobei sich innerhalb der Ringdichtung (15) eine erste Wand (7) des ersten Randbereichs (5) und eine zweite Wand (8) des zweiten Randbereichs (6) gegenüberliegen,
mit folgenden Schritten:
(a) Das Verschlußelement (4) wird mit der Ringdichtung (15) auf den ersten Randbereich (5) gelegt,
(b) auf den zweiten Randbereich (6) wird mit einem Drückwerkzeug (18) eine axiale Druckkraft (19) bis zur ausreichenden Dichtkompression der Ringdichtung (15) ausgeübt,
(c) mit einer radial inneren Seite (21) des zweiten Randbereichs (6) wird ein Expandierwerkzeug (22) in Berührung gebracht, und
(d) der erste (5) und der zweite Randbereich (6) werden gemeinsam durch das Expandierwerkzeug (22) expandiert, bis eine formschlüssige Verriegelung erreicht ist,
dadurch gekennzeichnet, daß im Schritt (d) die formschlüssige Verriegelung an der ersten (7) und der zweiten Wand (8) herbeigeführt wird,
und daß während des Expandierens durch eine entsprechende Formkontur (53) in dem Drückwerkzeug (18, 39) ein zweiter freier Endbereich (13) des zweiten Randbereichs (6) relativ zu einem ersten freien Endbereich (10) des ersten Randbereichs (5) in eine um den ersten freien Endbereich (10) herumliegende Position verformt wird, in der ein radialer Abstand zwischen dem ersten freien Endbereich (10) und dem zweiten freien Endbereich (13) besteht derart, daß zwischen den beiden freien Endbereichen (10, 13) keine formschlüssige Verriegelung zustande kommt.

2. Verfahren nach Anspruch 1,
dadurch gekennzeichnet, daß durch das Expandierwerkzeug (22) die erste (7) und die zweite Wand (8), zumindest über einen Teil ihrer axialen Länge, unter einem negativen Winkel (61) zu einer Längsachse (33) des Verpackungsbehälters (1) mit sich zu einem Innenraum (62) des Verpackungsbehälters (1) vergrößerndem Durchmesser geformt werden.

3. Verfahren nach Anspruch 2,
dadurch gekennzeichnet, daß die erste (7) und die zweite Wand (8) unterstützend durch einen radial außerhalb angeordneten, längsgeteilten, ringförmigen Gegenhalter (49) mit einer komplementären Formkontur (63) geformt werden.

4. Verfahren nach einem der Ansprüche 1 bis 3,
dadurch gekennzeichnet, daß radial außerhalb der Randbereiche (5,6) ein längsgeteilter, ringförmiger Gegenhalter (49) angeordnet wird, und daß während des Expandierens durch eine entsprechende Formkontur (52) in dem Gegenhalter (49) ein Teil des zweiten freien Endbereichs (13) des zweiten Randbereichs (6) relativ zu dem ersten freien Endbereich (10) des ersten Randbereichs (5) in die für den Betrieb des Verpackungsbehälters (1) günstige Position verformt wird.

5. Verfahren nach Anspruch 1,
dadurch gekennzeichnet, daß vor dem Schritt (a) in die erste Wand (7) wenigstens eine nach oben hin offene Bajonettkulisse (54) eingeformt wird,
und daß im Schritt (d) die formschlüssige Verriegelung dadurch erzeugt wird, daß durch das Expandierwerkzeug (22) in die zweite Wand (8) ein sich in die Bajonettkulisse (54) erstreckender Bajonettvorsprung (58) geformt wird.

6. Verfahren nach einem der Ansprüche 1 bis 5,
dadurch gekennzeichnet, daß im Schritt (d) an ein axial äußeres Ende (26) der zweiten Wand (8) eine sich über das äußere Ende (26) hinaus radial nach innen erstreckende Sicke (27) angeformt wird.

7. Verfahren nach einem der Ansprüche 1 bis 6,
dadurch gekennzeichnet, daß vor dem Schritt (a) der erste freie Endbereich (10) als eine Außenanrollung von wenigstens 360° ausgebildet wird.

8. Verfahren nach Anspruch 7,
dadurch gekennzeichnet, daß ein freies Ende (11) der Außenanrollung (10) einem radial äußeren Abschnitt (12) der Außenanrollung (10) gegenüberliegt.

9. Verfahren nach einem der Ansprüche 1 bis 8,
dadurch gekennzeichnet, daß das Verhältnis V = (Nenndurchmesser des Verpackungsbehälters (1)) : (wirksamer axialer Länge (38) des Expandierwerkzeugs(22)) zu 15 bis 25 gemacht wird.

10. Verfahren nach Anspruch 9,
dadurch gekennzeichnet, daß das Verhältnis V zu 18 bis 22 gemacht wird.

## Claims

1. M ethod of sealingly connecting a first edge region (5) of a lower part (2) of a packaging container (1) consisting of sheet metal to a second edge region (6) of a closure element (4) consisting of sheet metal,
wherein the second edge region (6) supports an annular seal (15) which co-operates with the first edge region (5),
and wherein, within the annular seal (15), a first wall (7) of the first edge region (5) and a second wall (8) of the second edge region (6) lie opposite each other,
comprising the following steps:
a) placing the closure element (4) with the annular seal (15) on the first edge region (5),
b) exerting on the second edge region (6) an axial pressure force (19) by means of a pressure tool (18) until the annular seal (15) is compressed in a sufficiently sealed manner,
c) contacting an expanding tool (22) with a radially inner side (21) of the second edge region (6), and
d) expanding the first (5) and the second edge regions (6) as one by means of the expanding tool (22) until a positively locking closure is achieved,
characterised in that in step d) the positively locking closure is produced at the first wall (7) and the second wall (8),
and that during expansion by a corresponding shaped contour (53) in the pressure tool (18, 39) a second free end region (13) of the second edge region (6) is deformed relative to a first free end region (10) of the first edge region (5) into a position which is around the first free end region (10) and in which there is a radial spacing between the first free end region (10) and the second free end region (13) such that no positively locking closure occurs between the two free end regions (10, 13).

2. Method according to claim 1 characterised in that the first wall (7) and the second wall (8), at least over a part of the axial length thereof, are shaped by the expanding tool (22) at a negative angle (61) relative to a longitudinal axis (33) of the packaging container (1) with a diameter which increases in relation to an internal space (62) of the packaging container (1).

3. Method according to claim 2 characterised in that the first wall (7) and the second wall (8) are shaped in supporting relationship by a radially outwardly arranged, longitudinally divided, annular counter-holding member (49) with a complementary shaped contour (63).

4. Method according to one of claims 1 to 3 characterised in that arranged radially outside the edge regions (5, 6) is a longitudinally divided annular counter-holding member (49) and that during expansion by a corresponding shaped contour (52) in the counter-holding member (49) a part of the second free end region (13) of the second edge region (6) is deformed relative to the first free end region (10) of the first edge region (5) into the position which is favourable for use of the packaging container (1).

5. Method according to claim 1 characterised in that prior to step a) at least one upwardly open bayonet slot (54) is formed in the first wall (7), and that in step d) the positively locking closure is achieved in that a bayonet projection (58) which extends into the bayonet slot (54) is formed in the second wall (8) by the expanding tool (22).

6. Method according to one of claims 1 to 5 characterised in that in step d) there is formed on an axially outer end (26) of the second wall (8) a bead (27) which extends radially inwardly beyond the outer end (26).

7. Method according to one of claims 1 to 6 characterised in that prior to step a) the first free end region (10) is formed as an outwardly rolled region of at least 360°.

8. Method according to claim 7 characterised in that a free end (11) of the outwardly rolled region (10) is opposite a radially outer section (12) of the outwardly rolled region (10).

9. Method according to one of claims 1 to 8 characterised in that the ratio V = (nominal diameter of the packaging container (1)): (effective axial length (38) of the expanding tool 22)) is made 15 to 25.

10. Method according to claim 9 characterised in that the ratio V is made 18 to 22.

## Revendications

1. Procédé d'assemblage étanche d'une première région de bord (5) d'une partie inférieure (2) d'un récipient d'emballage (1) en tôle avec une deuxième partie de bord (6) d'un couvercle (4) en tôle,
dans lequel la deuxième partie de bord (6) porte un joint annulaire (15) coopérant avec la première partie de bord (5),
et dans lequel une première paroi (7) de la première partie de bord (5) et une deuxième paroi (8) de la deuxième partie de bord (6) se font face à l'intérieur du joint annulaire (15),
comportant les étapes suivantes :
(a) pose du couvercle (4) avec le joint annulaire (15) sur la première partie de bord (5) ;
(b) application d'une force de pression axiale (19) sur la deuxième partie de bord (6) avec un outil presseur (18) jusqu'à obtention d'une compression suffisante du joint annulaire (15) ;
(c) mise en contact d'un outil d'expansion (22) avec la face intérieure dans le sens radial (21) du deuxième bord (6) et
(d) expansion de la première et de la deuxième parties de bord (5 et 6) ensemble à l'aide de l'outil d'expansion (22) jusqu'à obtention d'un blocage par engagement positif ;
caractérisé en ce que dans l'étape (d), le verrouillage par engagement positif est réalisé sur la première paroi (7) et sur la deuxième paroi (8), et en ce que pendant l'expansion, un contour de formage correspondant (53) de l'outil de pression (18, 39) déforme une deuxième zone d'extrémité libre (13) de la deuxième zone de bord (6) par rapport à une première zone d'extrémité libre (10) de la première zone de bord (5) dans une position entourant la première zone d'extrémité libre (10), dans laquelle existe un écart dans le sens radial entre la première et la deuxième zones d'extrémité libre (10 et 13) de façon qu'il n'y ait pas de verrouillage par engagement positif entre les deux zones d'extrémité libres (10, 13).

2. Procédé selon la revendication 1, caractérisé en ce que l'outil d'expansion (22) déforme la première paroi (7) et la deuxième paroi (8), au moins sur une partie de leur longueur axiale, sur un angle négatif (61) par rapport à un axe longitudinal (33) du récipient (1) avec un diamètre qui augmente vers l'intérieur (62) du récipient (1).

3. Procédé selon la revendication 2, caractérisé én ce que la première paroi (7) et la deuxième paroi (8) sont soutenues et formées par un contre-appui (49) annulaire divisé longitudinalement, disposé à l'extérieur dans le sens radial et comportant un contour de formage (63) complémentaire.

4. Procédé selon l'une des revendications 1 à 3, caractérisé en ce qu'un contre-appui (49) annulaire, divisé longitudinalement, est disposé à l'extérieur des zones de bord (5, 6) dans le sens radial, et en ce que pendant l'expansion, un contour de formage (52) correspondant du contre-appui forme une partie de la deuxième zone d'extrémité libre (13) de la deuxième zone de bord (6) par rapport à la première zone d'extrémité libre (10) de la première zone de bord (5) vers une position favorable pour le fonctionnement du récipient d'emballage (1).

5. Procédé selon la revendication 1, caractérisé en ce qu'avant l'étape (a), au moins une coulisse de baïonnette (54) ouverte vers le haut est formée dans la première paroi (7), et en ce que dans l'étape (d), le verrouillage par engagement positif est obtenu par le fait que l'outil d'expansion (22) forme dans la deuxième paroi (8) une saillie de baïonnette (58) qui s'étend dans la coulisse de baïonnette (54).

6. Procédé selon l'une des revendications 1 à 5, caractérisé en ce qu'il se forme dans l'étape (d), sur une extrémité extérieure dans le sens axial (26) de la deuxième paroi (8), un bourrelet (27) s'étendant dans le sens radial vers l'intérieur au-delà de l'extrémité extérieure (26).

7. Procédé selon l'une des revendications 1 à 6, caractérisé en ce qu'avant l'étape (a), la première zone d'extrémité libre (10) est conformée comme un enroulement extérieur d'au moins 360°.

8. Procédé selon la revendication 7, caractérisé en ce qu'une extrémité libre (11) de l'enroulement extérieur (10) fait face à une partie extérieure dans le sens radial (12) de l'enroulement extérieur (10).

9. Procédé selon l'une ou l'ensemble des revendications 1 à 8, caractérisé en ce que le rapport V = (diamètre nominal du récipient (1))/ (longueur axiale active (38) de l'outil d'expansion (22)) est de l'ordre de 15 à 25.

10. Procédé selon la revendication 9, caractérisé en ce que le rapport V est de l'ordre de 18 à 22.
